# EUROPÄISCHE PATENTSCHRIFT

(11) **EP 0 627 794 B1**
(45) Veröffentlichungstag und Bekanntmachung des Hinweises auf die Patenterteilung: **08.03.2000**
(21) Anmeldenummer: 94106363.8
(22) Anmeldetag: 23.04.1994
(51) Int. Cl.: H01R 25/00

(54) **Elektrischer Steckverteilerblock**
Electrical connecting distribution block
Bloc de distribution à connexion électrique

(30) Priorität: 13.05.1993 DE 9307260 U
(43) Veröffentlichungstag der Anmeldung: 07.12.1994
(73) Patentinhaber: WIELAND ELECTRIC GmbH, 96052 Bamberg (DE)
(72) Erfinder: Müller, Robert, D-96129 Geisfeld (DE); Schrauder, Franz, D-96123 Litzendorf (DE); Schuir, Alexander, Dipl.-Ing., D-96047 Bamberg (DE); Strack, Holger, Dipl.-Ing. (F.H.), D-96047 Bamberg (DE); Ziegmann, Michael, Dipl.-Ing., D-96052 Bamberg (DE)
(74) Vertreter: Matschkur, Lindner, Blaumeier Patent- und Rechtsanwälte

(56) Entgegenhaltungen:
- EP-A- 0 112 476
- DE-A- 2 554 619
- DE-A- 2 638 974
- DE-A- 3 931 923

## Beschreibung

Die Erfindung bezieht sich auf einen elektrischen Steckverteilerblock mit in einem Gehäuse übereinanderliegend angeordneten Kontaktteil-Aufnahmen mit untereinander verbundenen, in Ebenen angeordneten Steckerteilen zur Bedienung einer Vielzahl von abzweigenden niederpoligen Leitungen von einer höherpoligen Einspeisungsstelle.

Neben den üblichen Steckverteilerblocks, bei denen in den verschiedenen Ebenen übereinander stets identische Stecker mit gleichen Polzahlen ausgebildet sind, verwendet man solche Steckverteilerblocks in jüngster Zeit auch vielfach dazu, eine Verteilung von einer mehrpoligen Einspeisungsstelle auf niederpoligere Abzweigebenen durchzuführen, indem beispielsweise von einem fünfpoligen Drehstromeingang eine Vielzahl von dreipoligen Abzweigleitungen bedient werden sollen. Bei allen bislang hierfür vorgeschlagenen elektrischen Verteilerblocks geht man von dem üblichen Aufbau aus, d.h. man bildet alle Ebenen gleichartig mit gleichvielen Kontaktteil-Aufnahmen entsprechend der hohen Polzahl aus und läßt dann entsprechend der verringerten Polzahl der abzweigenden Leitungen einige dieser Aufnahmen unbestückt. Dies erfordert entsprechende Gegenstecker für die abzweigenden Leitungen, die ebenfalls unnötigerweise hochpolig ausgeführt sein müssen, zumindest aber vom Gehäuse her entsprechend der hohen Polzahl mit Kontaktteil-Aufnahmen versehen sind, ohne daß diese tatsächlich gebraucht werden. Sowohl die Steckverteilerblocks als auch die Stecker sind größer und darüber hinaus ist die interne Verdrahtung sehr arbeitsaufwendig.

Dieser Nachteil bisheriger Steckverteilerblocks, wonach die Gegenstecker für die abzweigenden Leitungen unnötig groß ausgebildet sind, besteht zwar bei Netzverteilern nicht mehr, wie sie beispielsweise in den Offenlegungsschriften DE-A-25 54 619 und DE-A- 26 38 974 beschrieben sind. Dabei handelt es sich allerdings nicht um Steckverteilerblocks, sondern um langgestreckte Steckerleisten, bei denen jeder einzelne Stecker ausgehend von dem eingehenden hochpoligen Kabel gezielt mit wenigen Anschlußdrähten selektiv angekoppelt wird.

Um diesen Nachteil zu beseitigen, ist gemäß Anspruch 1 bei einem Steckverteilerblock der eingangs genannten Art vorgesehen, daß die unterste Ebene als höherpoliger Stecker ausgebildet ist und die darüberliegenden Ebenen jeweils nur Kontaktaufnahmen entsprechend der Polzahl der abzweigenden Leitungen aufweisen.

Der Erfindung liegt dabei die Erkenntnis zugrunde, daß ein derartiger Steckverteiler - obgleich er gegenüber symmetrischen Steckverteilern mit gleichpoligen Einund Ausgängen ein völlig neues Gehäuse benötigt - im Endeffekt einfacher und billiger gefertigt werden kann und darüber hinaus auch gerade beim anwendenden Installateur erhebliche Handhabungsvorteile mit sich bringt. Statt daß er wie bisher erst am Einsatzort die entsprechende dreipolige Verdrahtung einzeln vorsieht, um von der fünfpoligen Drehstromeinspeisung abzweigen zu können, und ohne die Notwendigkeit, übermäßig dimensionierte, nur teilweise mit Kontaktteilen ausgerüstete Stecker, noch dazu in unterschiedlichen Varianten, für die Abzweigleitungen vorsehen zu müssen, kann er - der Einfachheit halber wird im folgenden nurmehr von fünfpoligen Eingängen und dreipoligen Ausgängen gesprochen - handelsübliche dreipolige Stecker einsetzen.

Eine noch weitergehende Verringerung der Baugröße läßt sich gemäß dem nebengeordneten Anspruch 2 dadurch erzielen, daß ein elektrischer Steckverteilerblock mit in einem Gehäuse übereinanderliegend angeordneten Kontaktteil-Aufnahmen mit untereinander verbundenen, in Ebenen angeordneten Steckerteilen zur Bedienung einer Vielzahl von abzweigenden niederpoligen Leitungen von einer höherpoligen Einspeisungsstelle so ausgebildet ist, daß die unterste Ebene als höherpoliger Stecker ausgebildet ist und daß darüber mehrere untereinander parallele, zur unteren Eingangsebene senkrechte Ausgangssteckerebenen vorgesehen sind, wobei jede der Ausgangssteckerebenen jeweils nur Kontaktaufnahmen entsprechend der Polzahl der abzweigenden Leitungen aufweist.

Durch das Anordnen beispielsweise von drei Ausgangssteckerebenen nicht parallel zur unteren Eingangssteckerebene, sondern jeweils senkrecht dazu, läßt sich, insbesondere wenn die Polzahlen entsprechend passen, eine erhebliche Reduzierung der Höhe des Steckverteilerblocks erzielen, da die zur Verfügung stehende Stirnfläche besser ausgenutzt wird und die seitlich verbleibenden Streifen, die sich durch die geringere Polzahl der Ausgangssteckerebenen ergeben, vermieden werden können. Über einer 5-poligen Eingangsebene lassen sich beispielsweise drei 3-polige Ausgangssteckerebenen untereinander parallel aber senkrecht zur Eingangssteckerebene so anordnen, daß bei gleichen Ebenenabständen die Höhe des sich ergebenden Ausgangssteckerblocks um ein Viertel geringer wird.

Dabei liegt es selbstverständlich auch im Rahmen der Erfindung, wenigstens in einigen Ebenen parallel durchverdrahtete Ausgangsstecker für jeweils zwei Abzweigleitungen vorzusehen. Hierbei bleibt die untere Ebene der 5-poligen Einspeisung vorbehalten, wobei dem 5-poligen Eingangsstecker auf der einen Seite ein 5-poliger Ausgangsstecker auf der gegenüberliegenden Seite zugeordnet ist, der mit der Eingangsseite elektrisch verbunden ist. Diese Ebene dient damit der steckbaren Durchverdrahtung der 5-poligen Einspeiseleitung.

In weiterer Ausgestaltung der Erfindung ist vorgesehen, daß drei Abzweigsteckerebenen L1, L2, L3 vorgesehen sind, so daß also die drei Phasen des Drehstromnetzes gleichmäßig durch die dreipoligen Abgänge belastet werden.

Um die kleinere Baugröße erfindungsgemäßer Steckverteilerblocks besonders stark zum Tragen zu bringen, kann in Weiterbildung der Erfindung ein schmaler, die Quervernbindungen zwischen der Eingangs- und den Abzweigebenen enthaltender Verteilerkasten oder Verteilerblock vorgesehen sein, an dessen beiden Stirnwänden ggf. kodierte Berührungsschutzhülsen für die niederpoligen Steckerteile angeformt sind.

Schließlich liegt es auch noch im Rahmen der Erfindung, jeder Steckerebene in die anzusteckenden Gegensteckergehäuse federnd einrastbare Verriegelungshaken zuzuordnen.

Weitere Vorteile, Merkmale und Einzelheiten der Erfindung ergeben sich aus der nachfolgenden Beschreibung eines Ausführungsbeispiels. Dabei zeigen:
- Fig. 1: eine perspektivische, teilweise auseinandergezogene Darstellung eines erfindungsgemäßen Steckverteilerblocks mit je einem Eingangs- und Ausgangsstecker für die durchverdrahtete, 5-polige Einspeiseleitung und mit einem 3-poligen Abzweigstecker,
- Fig. 2: eine Stirnansicht des Steckverteilerblocks,
- Fig. 3: eine Seitenansicht des Steckverteilerblocks nach den Figuren 1 und 2,
- Fig. 4: eine der Fig. 2 entsprechende Stirnansicht bei einer abgewandelten Ausführungsform mit zur unteren Eingangsebene senkrechten Ausgangssteckerebenen, und
- Fig. 5: eine Seitenansicht des Steckverteilerblocks nach Fig. 4.

Der erfindungsgemäße Steckverteilerblock nach den Figuren 1 bis 3 besitzt in der unteren Ebene einen fünfpoligen Drehstromein-/ausgang 1a, 1b in Form eines Durchgangssteckers, so daß ein Gegenstecker 2a der ankommenden Einspeiseleitung und gegenüberliegend ein Gegenstecker (2b) der weitergeführten Einspeiseleitung angesteckt werden kann und somit auch der Drehstrom durch den erfindungsgemäßen Steckverbinder durchgeschleift werden kann. Über dem fünfpoligen Drehstromeingang sind dreipolige Abzweigstecker 3, 4 und 5 ausgebildet, die innerhalb des Verteilerblocks oder Verteilerkastens 6 durch Querverbindungen mit jeweils dreien der Anschlüsse der fünfpoligen Eingangsebene verbunden sind. Die Verbindung erfolgt dabei bevorzugt in der Weise, daß jede der Verteilersteckerebenen 3, 4 und 5 mit einer unterschiedlichen Phase verbunden ist, so daß bei Belegung aller Abzweigstecker eine möglichst gleichmäßige Phasenbelastung vorliegt. Die Art der Verbindung zwischen den dreipoligen Abzweigebenen und der fünfpoligen Eingangsebene ist dabei belanglos. Sie kann durch Verdrahtung oder auch durch eine feste metallische Verteilerplatte bzw. verschränkt geführte Metalleinlagen erfolgen. Für die Vorteilhaftigkeit der erfindungsgemäßen Ausbildung eines Steckverteilerblocks für die Verteilung von fünfpoligem Drehstromeingang auf dreipolige Abzweigleitungen ist es selbstverständlich auch nicht von Belang, ob die Abzweigstecker mit Kodierungen, wie dargestellt, versehen sind oder nicht. Bei 7 erkennt man Verriegelungshaken - in Fig. 1 ist der Übersichtlichkeit halber nur einer wirklich gezeigt -, die beim vollständigen Aufstecken der Einspeisgegenstecker 2a, 2b bzw. der Abzweiggegenstecker 8 in Ausnehmungen 9 einrasten und damit eine Abzugssicherung bilden.

Bei der in den Figuren 4 und 5 gezeigten abgewandelten Ausführungsform eines erfindungsgemäßen Steckverteilerblocks sind die untereinander parallelen 3-poligen Abzweigstecker 3', 4', 5' oberhalb des 5-poligen Eingangssteckerteils 1a nicht parallel zur Eingangssteckerebene sondern senkrecht dazu angeordnet. Dadurch ergibt sich eine bessere Ausnützung der Stirnfläche bei untereinander gleichbleibenden Abständen der Kontakte, so daß bei gleicher Breite nur etwa 3/4 der Höhe des Steckverteilerblocks nach den Figuren 1 bis 3 benötigt werden. Beim Ausführungsbeispiel nach den Figuren 4 und 5 sind anstelle angeformter Verriegelungshaken 7 Schächte 10 angeformt, in die als Ansteckbauteile ausgebildete Verriegelungshaken je nach Bedarf wahlweise einsetzbar sind.

Die Erfindung ist nicht auf die dargestellten Ausführungsbeispiele beschränkt. So wäre es beispielsweise auch möglich, anstelle des der Breite des fünfpoligen Eingangssteckers entsprechenden rechteckförmigen Verteilerkastens eine T-förmige Konfiguration zu wählen, die oberhalb der unteren Einspeisungsebene entsprechend den dreipoligen Abzweigsteckern verschmälert ist.

Weiterhin können an der unteren Schmalseite und zusätzlich oder alternativ an der Seitenfläche des Verteilerkastens 6 nicht näher dargestellte Befestigungsvorrichtungen vorgesehen sein, die eine einfache Befestigung des Steckverteilerblocks auf einer ebenen Montageauflage in aufrechter oder liegender Lage erlauben. Dabei kann die Befestigungsvorrichtung in Form von Anschraubösen, lösbaren Rasthaken oder ähnlichen Mitteln ausgebildet sein.

## Patentansprüche

1. Elektrischer Steckverteilerblock mit in einem Gehäuse (6) übereinanderliegend angeordneten Kontaktteil-Aufnahmen mit untereinander verbundenen, in Ebenen angeordneten Steckerteilen zur Bedienung einer Vielzahl von abzweigenden niederpoligen Leitungen von einer höherpoligen Einspeisungsstelle, dadurch gekennzeichnet, daß die unterste Ebene als höherpoliger Stecker (1) ausgebildet ist und die darüberliegenden Ebenen (3,4,5) jeweils nur Kontaktaufnahmen entsprechend der Polzahl der abzweigenden Leitungen aufweisen.

2. Elektrischer Steckverteilerblock mit in einem Gehäuse (6) übereinanderliegend angeordneten Kontaktteil-Aufnahmen mit untereinander verbundenen, in Ebenen angeordneten Steckerteilen zur Bedienung einer Vielzahl von abzweigenden niederpoligen Leitungen von einer höherpoligen Einspeisungsstelle, dadurch gekennzeichnet, daß die unterste Ebene als höherpoliger Stecker (1a) ausgebildet ist und daß darüber mehrere untereinander parallele, zur unteren Eingangsebene senkrechte Ausgangssteckerebenen (3', 4', 5') vorgesehen sind, wobei jede der Ausgangssteckerebenen jeweils nur Kontaktaufnahmen entsprechend der Polzahl der abzweigenden Leitungen aufweist.

3. Elektrischer Steckverteilerblock nach Anspruch 1 oder 2, dadurch gekennzeichnet, daß wenigstens in einigen Ebenen parallel durchverdrahtete Ausgangsstecker für jeweils zwei Abzweigleitungen vorgesehen sind.

4. Elektrischer Steckverteilerblock nach einem der Ansprüche 1 bis 3, dadurch gekennzeichnet, daß die untere Eingangsebene fünfpolig und die darüberliegenden dreipolig ausgebildet sind.

5. Elektrischer Steckverteilerblock nach Anspruch 4, dadurch gekennzeichnet, daß die untere Eingangsebene auf der einen Seite ein 5-poliges Eingangssteckerteil (1a) und auf der gegenüberliegenden Seite in 5-poliges Ausgangssteckerteil (1b) besitzt, das mit diesem elektrisch durchverbunden ist.

6. Elektrischer Steckverteilerblock nach Anspruch 4 oder 5, dadurch gekennzeichnet, daß drei Abzweigsteckerebenen (L1, L2, L3) vorgesehen sind.

7. Elektrischer Steckverteilerblock nach einem der Ansprüche 1 bis 6, gekennzeichnet durch einen schmalen, die Querverbindungen zwischen der Eingangs- und den Ausgangsebenen enthaltenden Verteilerkasten (6), an dessen beiden Stirnwänden vorzugsweise kodierte Berührungsschutzhülsen für die Steckerteile angeformt sind.

8. Elektrischer Steckverteilerblock nach Anspruch 7, dadurch gekennzeichnet, daß jeder Steckerebene in die anzusteckenden Gegensteckergehäuse federnd einrastbare Verriegelungshaken zugeordnet sind.

9. Elektrischer Steckverteilerblock nach Anspruch 7 oder 8, dadurch gekennzeichnet, daß an der unteren Schmalseite und/oder Seitenfläche des Verteilerkastens (6) eine Befestigungsvorrichtung für eine ebene Montageauflage angeformt ist.

10. Elektrischer Steckverteilerblock nach Anspruch 9, dadurch gekennzeichnet, daß die Befestigungsvorrichtung in Form von Anschraubösen, Rasthaken oder ähnlichen Mitteln ausgebildet ist.

11. Elektrischer Steckverteilerblock nach einem der Ansprüche 7 bis 10, dadurch gekennzeichnet, daß am Verteilerkasten (6) Aufnahmeschächte (10) zur wahlweisen Bestückung mit als Ansteckbauteile ausgebildeten Verriegelungshaken angeformt sind.

## Claims

1. Electrical connecting distribution block having contact part seats disposed one above another in a housing (6) with interconnected plug parts disposed in planes for operating a large number of branching-off low-pole lines from a higher-pole feed-in point, characterised in that the lowest plane is formed as a higher-pole plug (1) and the planes (3,4,5) lying above respectively have only contact seats according to the pole number of the branching-off lines.

2. Electrical connecting distribution block having contact part seats disposed one above another in a housing (6) with interconnected plug parts disposed in planes for operating a large number of branching-off low-pole lines from a higher-pole feed-in point, characterised in that the lowest plane is formed as a higher-pole plug (1a) and in that thereabove a plurality of output plug planes (3', 4', 5') which are parallel one below another and which are perpendicular to the lower input plane are provided, each of the output plug planes respectively having only contact seats according to the pole number of the branching-off lines.

3. Electrical connecting distribution block according to claim 1 or 2, characterised in that at least in some planes output plugs wired through in parallel are provided for every two branching-off lines.

4. Electrical connecting distribution block according to one of claims 1 to 3, characterised in that the lower input plane is five-poled and those above are three-poled.

5. Electrical connecting distribution block according to claim 4, characterised in that the lower input plane has on the one side a 5-pole input plug part (1a) and on the opposite side a 5-pole output plug part (1b), which is connected through electrically therewith.

6. Electrical connecting distribution block according to claim 4 or 5, characterised in that three branching-off plug planes (L1, L2, L3) are provided.

7. Electrical connecting distribution block according to one claims 1 to 6, characterised by a narrow distribution box (6) containing the transverse connections between the input and the output planes, on whose two end walls preferably coded contact protection sleeves are integrally formed for the plug parts.

8. Electrical connecting distribution block according to claim 7, characterised in that each plug plane is allocated locking hooks which engage resiliently in the counter-plug housing to he connected on.

9. Electrical connecting distribution, block according to claim 7 or 8, characterised in that on the lower narrow side and/or side face of the distribution box (6) a fixing device for a plane assembly support is integrally formed.

10. Electrical connecting distribution block according to claim 9, characterised in that the fixing device takes the form of screw-on eyelets, catch hooks or the like.

11. Electrical connecting distribution block according to one of claims 7 to 10, characterised in that on the distribution box (6), receiving shafts (10) are formed for the optional provision of locking hooks formed as attaching components.

## Revendications

1. Bloc de distribution électrique à connexion par enfichage comportant des alvéoles pour pièce de contact disposées les unes au-dessus des autres dans un boîtier (6), avec des éléments de connecteur à enfichage raccordés entre eux et disposés dans des plans pour desservir une multiplicité de conducteurs de dérivation à nombre de pôles peu élevé, depuis un point d'alimentation à nombre de pôles élevé, caractérisé en ce que le plan le plus bas est sous la configuration d'un connecteur à enfichage (1) à nombre de pôles élevé et les plans situés au-dessus (3, 4, 5) ne comportent respectivement que des alvéoles de contact correspondant au nombre de pôles des conducteurs de dérivation.

2. Bloc de distribution électrique à connexion par enfichage comportant des alvéoles pour pièce de contact disposées les unes au-dessus des autres dans un boîtier (6), avec des éléments de connecteur à enfichage raccordés entre eux et disposés dans des plans pour desservir une multiplicité de conducteurs de dérivation à nombre de pôles peu élevé, depuis un point d'alimentation à nombre de pôles élevé, caractérisé en ce que le plan le plus bas est sous la configuration d'un connecteur à enfichage (1a) à nombre de pôles élevé et en ce qu'au-dessus de ce dernier, sont prévus plusieurs plans de connecteur de sortie à enfichage (3', 4', 5') parallèles entre eux et perpendiculaires au plan d'entrée inférieur, chacun des plans de connecteur de sortie à enfichage ne comportant respectivement que des alvéoles de contact correspondant au nombre de pôles des conducteurs de dérivation.

3. Bloc de distribution électrique à connexion par enfichage selon la revendication 1 ou 2, caractérisé en ce qu'il est prévu, au moins dans quelques-uns des plans, des connecteurs de sortie à enfichage câblés transversalement en parallèle pour, respectivement, deux conducteurs de dérivation.

4. Bloc de distribution électrique à connexion par enfichage selon l'une des revendications 1 à 3, caractérisé en ce que le plan d'entrée inférieur est sous une configuration à cinq pôles et ceux situés au-dessus sont sous une configuration à trois pôles.

5. Bloc de distribution électrique à connexion par enfichage selon la revendication 4, caractérisé en ce que le plan d'entrée inférieur possède, sur l'une des faces, un élément de connecteur d'entrée à enfichage à 5 pôles (1a) et, sur la face opposée, un élément de connecteur de sortie à enfichage à 5 pôles (1b), qui est électriquement raccordé transversalement à ce dernier.

6. Bloc de distribution électrique à connexion par enfichage selon la revendication 4 ou 5, caractérisé en ce que trois plans de connecteur de dérivation à enfichage (L1, L2, L3) sont prévus.

7. Bloc de distribution électrique à connexion par enfichage selon l'une des revendications 1 à 6, caractérisé par une boîte de distribution étroite (6), qui contient les raccordements transversaux entre le plan d'entrée et les plans de sortie et sur les deux parois frontales de laquelle sont formées des douilles de protection contre les contacts accidentels, de préférence codées, pour les éléments de connecteur à enfichage.

8. Bloc de distribution électrique à connexion par enfichage selon la revendication 7, caractérisé en ce qu'à chaque plan de connecteur à enfichage sont associés des crochets de verrouillage pouvant s'encliqueter élastiquement dans les boîtiers des connecteurs conjugués à enficher.

9. Bloc de distribution électrique à connexion par enfichage selon la revendication 7 ou 8, caractérisé en ce qu'un dispositif de fixation pour un support de montage plan est formé sur la petite face inférieure et/ou la surface latérale de la boîte de distribution (6).

10. Bloc de distribution électrique à connexion par enfichage selon la revendication 9, caractérisé en ce que le dispositif de fixation est réalisé sous la forme d'oeillets de vissage, de crochets d'encliquetage ou de moyens similaires.

11. Bloc de distribution électrique à connexion par enfichage selon l'une des revendications 7 à 10, caractérisé en ce que sur la boîte de distribution (6), sont formées des cuvettes de réception (10) destinées à être garnies sélectivement de crochets de verrouillage réalisés sous forme de composants enfichables.
